# EUROPÄISCHE PATENTSCHRIFT

(11) **EP 0 065 036 B1**
(45) Veröffentlichungstag und Bekanntmachung des Hinweises auf die Patenterteilung: **30.04.1986**
(21) Anmeldenummer: 81106873.3
(22) Anmeldetag: 03.09.1981
(51) Int. Cl.: A47B 9/02

(54) **Tisch mit verstellbarer Tischplatte**
Table with adjustable top
Table à dessus réglable

(30) Priorität: 20.05.1981 DE 3120126
(43) Veröffentlichungstag der Anmeldung: 24.11.1982
(73) Patentinhaber: Veyhl-Produktion KG, D-7266 Neuweiler 5 (DE)
(72) Erfinder: Veyhl, Wolf, D-7266 Neuweiler 5 (DE)
(74) Vertreter: KOHLER SCHMID + PARTNER

## Beschreibung

Die Erfindung betrifft einen Tisch mit einer gegenüber dem Tischgestell in der Höhe und/oder der Neigung verstellbaren Tischplatte und einer am Tischgestell befestigten Drehstabfeder, an der zwei radiale Arme angebracht sind, die sich an der Unterseite der Tischplatte abstützen, um deren Gewicht auszugleichen.

Ein solcher Tisch ist aus der DE-A-2 010 592 bekannt. Bei einer Ausführungeform des bekannten Tisches handelt es sich um einen Zeichentisch mit einer als Zeichenbrett ausgebildeten Tischplatte, die an einem Rand am Tischgestell schwenkbar gelagert ist, so daß sie in unterschiedliche Schrägstellungen gebracht werden kann. Eine Arretierung der Tischplatte in den Schrägstellungen ist durch Festklemmen der radialen Arme der Drehstabfeder im Bereich ihrer Lagerung möglich. Bei einer anderen Ausführungsform des bekannten Tisches ist die Tischplatte an den Enden vertikaler Stützen befestigt, die in den Füßen des Tischgestelles teleskopartig verschiebbar geführt sind. Auch hier erfolgt eine Arretierung der Tischplatte in der gewünschten Höhe durch Festklemmen der an der Drehstabfeder angebrachten, radialen Arme im Bereich ihrer Schwenklager.

Der bekannte Tisch hat den Nachteil, daß er entweder nur das Verschwenken oder aber nur das Anheben und Absenken der Tischplatte erlaubt. Weiterhin erfordert die Arretierung der Tischplatte durch Festklemmen der Schwenkarme eine äußerst stabile Ausbildung und inbesondere auch Verbindung dieser Arme, die nicht nur das Gewicht der Tischplatte mehr oder weniger ausgleichen sollen. sondern auch die Position der Tischplatte in der gewählten Stellung bestimmen. Bei dem bekannten Tisch sind daher die Arme an den Enden eines stabilen Rohres befestigt, das die von einem Blattfederpaket gebildete Drehstabfeder umgibt und an seinen Enden im Tischgestell gelagert ist. Der bekannte Tisch ist daher sehr aufwendig und hat trotzdem einen nur eingeschränkten Gebrauchswert.

Aus der DE-U-76 30 881 ist weiterhin ein höhenverstellbarer Tisch bekannt, bei dem eine Tischplatte zwischen zwei Wangen angeordnet ist, welche die Tischplatte überragen. Im Bereich der Mitte ihrer an die Wangen angrenzenden Ränder ist die Tischplatte an Gurten aufgehängt. die ihrerseits an den Wangen verstellbar befestigt sind. Im Bereich ihres vorderen Randes weist die Tischplatte seitliche Zapfen auf, welche die Wangen durchdringen und auf die von außen Klemmschrauben aufgeschraubt sind. Eine Federung. welche die Verstellung der Tischplatte erleichtert, ist bei diesem Tisch nicht vorhanden. Weiterhin ist ohne weiteres ersichtlich, daß die Aufhängung der Tischplatte an Gurten dem Tisch eine nur beschränkt Stabilität verleiht.

Demgegenüber besteht ein Bedarf an Tischen, die eine zur Einstellung zur Arbeitshöhe und/oder der optimalen Neigung verstellbare Tischplatte aufweisen und trotzdem eine sehr hohe Stabilität besitzen. so daß sie als Tische für datenverarbeitende Geräte geeignet sind. Bei solchen Tischen fanden bisher insbesondere Spindelantriebe zum Verstellen der Tischplatte Verwendung. Solche Antriebe sind jedoch wiederum sehr kostspielig und kommen daher für einfache Ausführungen solcher Tische nicht in Frage. Hier werden dann einfache Rastungen an gegeneinander verschiebbaren Beinteilen vorgesehen, um die Tischplatte in verschiedenen Höhen und/oder Neigungen zu halten, und es muß die Verstellung der Tischplatte von Hand erfolgen. Soweit bei solchen Tischen bisher Federungen Anwendung gefunden haben, handelte es sich um in den Beinteilen des Tischgestelles angeordnete Schrauben- oder Gasfedern. Schraubenfedern haben eine ungünstige Federcharakteristik, weil die Federkraft proportional zur Zusammendrückung der Feder ist, so daß relativ lange Federn benutzt werden müssen, um zu starke Anderungen der Druckkraft bei einer Höhenverstellung der Platte zu vermeiden. Ähnliche Probleme bestehen auch bei Gasfedern, da hier die Änderungen der Druckkraft dem eingeschlossenen Gasvolumen proportional sind. Außerdem sind Gasfedern relativ kostspielig, so daß auch in dieser Hinsicht ihrem Einsatz gewisse Schranken gesetzt sind. Solchen Federn ist auch gemeinsam, daß sie in den Beinteilen der Tischgestelle einen erheblichen Platz beanspuchen.

Demgegenüber liegt der Erfindung die Aufgabe zugrunde, einen Tisch der eingangs beschriebenen Art so auszubilden, daß er vielfältige Verstellmöglichkeiten für die Tischplatte bietet, einen einfachen Aufbau und trotzdem eine hohe Stabilität besitzt.

Diese Aufgabe wird nach der Erfindung dadurch gelöst, dass die Tischplatte an ihrem Rand durch lösbare Rasten und/oder Klemmen mit dem Tischgestell verbunden ist, daß die lösbaren Rasten und/oder Klemmen an einem Rand der Tischplatte mindestens einen sich parallel zur Plattenebene und senkrecht zu diesem Rand erstreckenden Zapfen und an einem an diesem Rand angrenzenden anderen Rand weitere sich zu letzterem Rand senkrecht erstreckende Zapfen aufweisen, die jeweils in einen vertikalen Schlitz eines angrenzenden Hohlprofiles des Tischgestelles eingreifen und mit Einrichtungen zum Arretieren der Tischplatte in der gewählten Stellung zusammenwirken.

Bei dem erfindungsgemäßen Tisch wird also in Verbindung mit einer Drehstabfeder, die eine sehr günstige Charakteristik aufweist, eine Führung der Tischplatte benutzt, die trotz einfachstem Aufbau zu einer sehr hohen Stabilität führt. weil die an der Tischplatte angebrachten, in vertikale Schlitze des Tischgestelles eingreifenden Zapfen eine einwandfreie Vertikalführung der Tischplatte und weiterhin eine einfache und sichere Arretierung der Tischplatte ermöglichen. Insbesondere wird hierdurch die Verwendung sehr einfacher und ebenfalls nur wenig Platz beanspruchender Rast-oder Klemmittel an den Rändern der Tischplatte möglich, die einzeln nacheinander betätigt werden können, da die Tischplatte beim Anheben oder Absenken nicht parallel verschoben zu werden braucht. Damit werden alle obengenannten Forderungen gleichzeitig erfüllt.

Eine besonders gute Kräfteverteilung wird erzielt, wenn an den Enden der Drehstabfeder zwei zueinander parallele, an dem gleichen Bauteil des Tisches anliegende Arme angebracht sind und die Drehstabfeder im Bereich ihrer Mitte einen am anderen Bauteil anliegenden Arm aufweist. Auf diese Weise hat an dem einen Bauteil die Feder und haben am anderen Bauteil die die Kräfte übertragenden Arme eine große Abstützbasis, wodurch das Entstehen von ungünstigen Kippmomenten vermieden wird.

Bei einer bevorzugten Ausführungsform der Erfindung ist die Drehstabfeder an einem zu einem Rand der Tischplatte parallelen Teil des Tischgestelles befestigt und weist wenigstens einen bis etwa zu der zu dem genannten Rand parallelen Mittellinie der Tischplatte reichenden Arm auf. Eine solche Anordnung ist besonders platzsparend und zugleich besonders einfach ausführbar. So kann insbesondere die Drehhtabfeder parallel zur Längsseite der Tischplatte angeordnet sein und mit an ihren Enden angebrachten Armen an der Tischplatte anliegen. Eine solche Anordnung ist besondere dann zweckmäßig, wenn das Tischgestell zwei Seitenwangen und einen vorzugsweise als Kabelkanal ausgebildeten, die Seitenwangen verbindenden Holm aufweist, weil dann die Drehstabfeder einfach an der Unterheite dieses Holmes befestigt werden kann.

Da das Ende des Armes, der an dem gegenüber der Drehstabfeder beweglichen Bauteil des Tisches, also insbesondere an der Unterseite der Tischplatte, anliegt, bei der Höhenverstellung der Tischplatte auch eine Bewegung quer zu dem genannten Bauteil ausführt, weil sein Ende einen Kreisbogen beschreibt, ist es vorteilhaft, diesen Arm an seinem Ende mit einer Gleitrolle zu versehen, um eine störende Reibung zwischen dem Ende des Armes und dem genannten Bauteil zu verhindern.

Weiterhin kann der mindestens eine Arm, der sich an dem Bauteil des Tisches abstützt, an dem die Drehstabfeder befestigt ist, also beispielsweise an einem Seitenwengen des Tischgestelles verbindenden Holm, mit einer Stellschraube versehen sein, die an diesem Bauteil anliegt und ein Einstellen der Federspannung ermöglicht.

Bei einer bevorzugten Ausführungsform der Erfindung ist die Drehstabfeder in einem Trägerrohr gelagert und trägt an ihren aus dem Trägerrohr herausragenden Enden je einen Arm. Dabei können insbesondere die an den Enden der Drehstabfeder angebrachten Arme zueinender parallel verlaufen und es kann das Tragrohr im Bereich seiner Mitte einen Schlitz aufweisen, aus dem ein an der Drehstabfeder befestigter, weiterer Arm herausragt. Dabei kann das Trägerrohr an der Unterseite einer Montageplatte befestigt sein, so daß die Federanordnung eine Baueinheit bildet, die unabhängig von dem übrigen Tisch hergestellt und bei Bedarf am Tisch angebracht, insbesondere an einem Holm des Tischgestelles befestigt werden kann. Dabei kann dann such der aus dem Schlitz des Trägerrohres herausragende Arm mit der Stellschraube versehen sein und sich die Stellschraube an der Unterseite der Montageplstte abstützen, so daß gewährleistet ist, daß die Stellschrauhe stets ein ausreichend festes Widerlager hat.

Es ist besonders zweckmäßig, wenn die Drehstabfeder einen drei- oder mehreckigen, vorzugsweise quadratischen Querschnitt hat. Für die Herstellung der Drehstabfeder geeignete Profilstäbe aus einem geeigneten Stahl sind im Handel ohne weiteres erhältlich. Sie bieten den Vorteil, daß keine besonderen Maßnahmen getroffen zu werden brauchen, um die Arme auf der Drehstabfeder drehfest zu befestigen. Vielmehr genügt es, in den Armen entsprechende Aussparungen mit einem der Drehstabfeder entsprechenden Querschnitt anzubringen und beispielsweise durch Klemmen auf der Drehstabfeder zu befestigen, um infolge des prismatischen Profiles eine drehfeste Verbindung herzustellen. Bei einer bevorzugten Ausführungsform der Erfindung wird die Drehstabfeder von einem Paket aufeinanderliegender Blattfedern gebildet, die vorzugsweise zusammen ein quadratisches Profil ergeben. Eine solche aus Blattfedern zusammengesetzte Drehstabfeder hat eine noch günstigere Federcharakteristik als ein massiver Drehstab, also eine noch geringere Änderung der Federkraft beim Verschwenken der die Kräfte übertragenden Arme gegeneinander. Dabei genügt es, die Blattfedern mittels der in den Armen angebrachten, den Querschnitt des Blattfederpaketes angepaßten Öffnungen zusammenzuhalten.

Eine besonders einfache Ausführungsform der Erfindung ergibt sich, wenn die Arme unmittelbar von abgewinkelten Abschnitten der Drehstabfeder gebildet werden. Es besteht dann keine Notwendigkeit, an den Enden der Drehstabfeder aus einem starren Material bestehende Arme anzubringen. Weist eine solche Drehstabfeder einen im Bereich ihrer Mitte angebrachten Arm auf, so kann er von einem U-förmig gebogenen Abschnitt der Drehstabfeder gebildet werden. Eine solche Feder kann ebenfalls an der Unterseite einer Montageplatte befestigt sein, jedoch wird man hierfür geteilte Lagerböcke verwenden, da die Drehstabfeder mit ihren abgewinkelten Enden in Trägerrohre nicht einführbar ist, es sei denn, man steckt die Trägerrohre vor dem Abwinkeln der Enden auf die Drehstabfeder auf. Bei einer solchen Ausführungsform der Erfindung bietet sich besonders die Verwendung von Gleitschuhen anstelle von Rollen an, die dann einfach auf die Enden der als Arme abgewinkelten Abschnitte der Drehstabfedcr aufgesteckt werden können. Es können aber Gleitrollen auch auf nochmals abgewinkelte Abschnitte der Drehstabfeder aufgesteckt sein.

Bei einer bevorzugten Ausführungsform der Erfindung ist in dem Hohlprofil, in das der sich parallel zur Plattenebene erstreckende Zapfen eingreift, ein horizontal verstellbarer Schieber geführt, der einen Raststellungen definierenden, gezahnten Rand aufweist und in seiner Randstellung mit einem Zahnpaar den Zapfen umgreift. Bei dieser Auführungsform der Erfindung ist aber an diesem Rand der Tischplatte eine Rastung vorgesehen, bei der der Zapfen am Rand der Tischplatte in Horizontalrichtung durch den vertikalen Schlitz und in Vertikalrichtung durch das ihn umgreifende Zahnpaar am Rand des Schiebers formschlüssig gehalten und damit einwandfrei fixiert ist. Der besondere Vorteil dieser Anordnung besteht darin, daß keinerlei äußere Glieder zum Halten der Tischplatte störend in Erscheinung treten und der innerhalb des Hohlprofiles des Tischgestelles angeordnete Schieber die Form einer flachen Platte haben kann, die keinen nennenswerten Platz in Anspruch nimmmt. Zugleich ist diese Anordnung in ihrer Ausbildung sehr einfach und daher mit geringen Kosten herstellbar.

Bei dieser Ausführungsform der Erfindung können die Zähne ein dreieckiges Profil haben, und es kann der Schieber in Richtung auf seine Ruhestellung federnd vorgespannt sein. Auf diese Weise wird eine völlig spielfreie Anordnung erzielt, weil die Feder die Flanken der Zähne an den Zapfen anlegt und gleichzeitig den Zapfen an die gegenüberliegende Flanke des vertikalen Schlitzes drückt. Auf diese Weise wird also eine völlig spielfreie Arretierung der Tischplatte erzielt.

Besonders vorteilhaft ist diese Anordnung, wenn das Tischgestell einen an den hinteren Rand der Tischplatte angrenzenden Kabelkanal aufweist, weil dann der Schieber im Inneren dieses Kabelkanales angeordnet werden kann, in dem einerseits ausreichend Platz für die Unterbringung des Schiebers zur Verfügung steht und in dem auch der Schieber nach Abnehmen des Deckels des Kabelkanales ohne weiteres zugänglich ist, ohne daß äußere Stellglieder zur Bewegung des Schiebers vorgesehen werden müßten.

Wie bereits eingangs erwähnt, kann die Tischplatte auch durch Klemmen mit dem Tischgestell verbunden sein. Bei einer bevorzugten Ausführungsform der Erfindung werden zur klemmenden Halterung der Tischplatte die sich parallel zu einem Rand der Tischplatte erstreckenden Zapfen von den Enden einer drehbar angeordneten Spindel gebildet, die an ihren Enden gegensinnige Gewinde aufweist, die mit entsprechenden Gewinden in unverdrehbar geführten Klemmstücken zusammenwirken, die durch Verdrehen der Gewindespindel in Richtung auf ein gegenüber der Spindel unverschiebbares Widerlager bewegbar sind. Bei dieser Anordnung befindet sich jeweils das Widerlager auf der einen und das Klemmstück auf der anderen Seite der den Schlitz aufweisenden Wandung des zugeordneten Hohlprofiles, so daß diese Wandung zwischen dem Widerlager und dem Klemmstück fest eingespannt werden kann, um die Tischplatte in der gewünschten Stellung zu erhalten. Auch diese Anordnung hat keinen nenneswerten Platzbedarf, da die SpindeLinjJie__ Tischplatte eingebettet werden kann und im übrigen die Hohlprofile des Tischgestelles ausreichend Platz zur Unterbringung der darin angeordneten Bestandteile der Klemmvorrichtung bieten.

In besonders einfacher Weise kann die Gewindespindel in einem am Rand der Tischplatte angebrachten Rechteckrohr angeordnet sein und darin von den Klemmstücken gehalten werden, die von in dem Rechteckrohr gefürrten Blöcken gebildet werden. Die Widerlager können dabei in einfacher Weise an den in die Hohlprofile des Tischgestelles ragenden Enden der Gewindespindel angebracht sein. Bei dieser Ausführungsform der Erfindung sind weder besondere Lager für die Gewindespindel noch besondere Maßnahmen zur Anbringung der Widerlager erforderlich. Die Widerlager können beispielsweise durch einfache Kontermuttern an den Enden der Gewindespindel gebildet werden, oder auch durch auf andere Weise, beispielsweise durch Verstiften oder Schweißen festgelegte Muttern. Dabei kann zwischen den Muttern und der benachbarten Wandung des Hohlprofiles eine Scheibe angeordnet sein, deren Größe etwa dem Querschnitt der Klemmstücke entspricht, und es kann diese Scheibe noch an der der Wand des Hohlprofiles zugewandten Seite mit einer Zahnung versehen sein, um die Fixierung der Tischplatte gegenüber dem Tischgestell auch bei großen Belastungen zu gewährleisten.

Die Gewindespindel muß mit irgendeiner Einrichtung versehen sein, die ihr Verdrehen ermöglicht. Solche Einrichtungen können in Abflachungen oder einer Querbohrung bestehen, die das Ansetzen eines Schlüssels oder das Einstecken einer Stange als Hebel zum Drehen der Gewindespindel ermöglicht. Es kann jedoch die Gewindespindel auch mit einem dauernd angebrachten, radial abstehenden Handgriff versehen sein. Allerdings würde die Anbringung eines solchen Handgriffes eine verhältnismäßig große Präzision bei der Herstellung der Klemmanordnung erfordern, damit gewährleistet ist, daß auf dem zur Verfügung stehenden, einen Bereich von 180° nur schwerlich überschreitenden Verschwenkweg ein einwandfreies Verklemmen und Lösen gewährleistet ist. Trotzdem kann es vorkommen, daß der Hebel von der Unterseite der Tischplatte schräg in den Fußraum des Tisches hineinragt und dort stört. Daher sieht eine bevorzugte Ausführungsform der Erfindung vor, daß ein solcher Handgriff mit der Gewindespindel über eine in ihrer Wirkungsrichtung umstellbare Ratsche verbunden ist. Bei Ratschen handelt es sich um aus Zahnsegmenten und Sperrgliedern bestehende Einrichtungen, die vielfach an Werkzeugen zur Übertragung einer Drehbewegung in einer Richtung Anwendung finden.

Die Erfindung wird im folgenden anhand des in der Zeichnung dargestellten Ausführungsbeispieles beschrieben und erläutert. Die der Beschreibung und der Zeichnung zu entnehmenden Merkmale können bei anderen Ausführungsformen der Erfindung einzeln für sich oder zu mehreren in beliebiger Kombination Anwendung finden. Es zeigen
Fig. 1 einen Querschnitt durch einen Tisch mit einer Verstelleinrichtung nach der Erfindung,
Fig. 2 einen Schnitt längs der Linie 11-11 durch den Tisch nach Fig. 1,
Fig. 3 einen Schnitt längs der Linie 111-111 durch den Tisch nach Fig. 1,
Fig. 4 eine Ansicht der Federanordnung des Tisches nach Fig. 1 in Richtung des Pfeiles IV,
Fig. 5 eine Seitenansicht der Federanordnung nach Fig. 4
Fig. 6 ein Detail der Federanordnung nach Fig. 4 in stark vergrößertem Maßstab,
Fig. 7 die Ansicht einer weiteren Federanordnung ähnlich Fig. 4 und
Fig. 8 eine Seitenansicht der Federanordnung nach Fig. 7.

Der in Fig. 1 bis 3 dargestellte risch weist ein Tischgestell auf, das aus zwei Seitenteilen 1 und einem die Seitenteile verbindenden Holm 2 besteht, der bei dem dargestellten Ausführungsbeispiel als Kabelkanal ausgebildet ist. Die Seitenteile 1, von denen in Fig. 1 nur eines sichtbar ist, sind im wesentlichen C-förmig Bestaltet und bestehen aus einem Fuß 3, einem am hinteren Ende des Fußes angebrachten Beinteil 4 und einem oberen, sich parallel zum Fuß erstreckenden Rahmenteil 5. Der Holm 2 und die Rahmenteile 5 bilden ein zur Vorderseite des Tisches hin offenes Viereck, in dem eine Tischplatte 6 angeordnet ist. Die rischplatte 6 ist mittels Rast- und Klemmgliedern am Holm 2 und an den Rahmenteilen 5 befestigt und kann aus der in Fig. 1 dargestellten unteren Lage bis in die strichpunktiert angedeutete obere Lage 7 angehoben und außerdem, wie Bestrichelt anBedeutet, in eine schräge Lage 8 gebracht werden. Dabei sind mehrere Zwischenstellungen möglich.

Zur Befestigung am Holm 2 ist die rischplatte 6 an ihrem hinteren Rand mit zwei im Abstand voneinander angeordneten Zapfen 61 versehen, die sich parallel zur Ebene der Tischplatte erstrecken und in vertikale Schlitze 62 eingreifen, die in der Vorderwand 63 des als Kabelkanal ausgebildeten Holmes 2 angeordnet sind. An der Innenseite der Vorderwand 63 befindet sich ein schieber 64, der zwei im Wesentlichen neben den Schlitzen 62 angeordnete Platten 65 umfaßt, deren den Schlitzen 62 zugewandter Rand Zähne 66 mit im wesentlichen dreiedkigem Profil bildet. Je zwei dieser Zähne 66 umgreifen in der in Fig. 2 gezeigten Stellung den zugeordneten Zapfen 61 und bestimmen dadurch seine Stellung in Längsrichtung des Schlitzes 62. Die beiden Platten 65 sind durch eine Schiene 67 miteinander verbunden und werden durch eine Schraubenzugfeder 68 in die dargestellte Rastsltellung gezogen. Die Schraubenzugfeder 68 greift mit einem Ende an einem an der Scheine 67 angebrachten Bolzen 69 und mit dem anderen Ende an einem an der Wand 63 des Kabelkanales angebrachten Bolzen 70 an. Ein im Bereich der Mitte der Scheine 67 beispielsweise durch Schweißen befestigter Handgriff 71 ermöglicht ein Verschieben des Schiebers in Längsrichtung des Kabelkanales 2. der Handgriff 71 ist nach Abnehmen des Deckels 72 des Kabelkanales zugänglich.

Der Schieber 64 ist in Längsrichtung des Kabelkanales 2 entgegen der Kraft der Schraubenzugfeder 68 in die strichpunktiert angedeutetre Stellung verschiebbar, in der die Zähne 66 den Schlitz 62 nicht mehr überdecken, so daß die Zapfen 61 ungehindert zur Höhenverstellung der Tischplatte in Längsrichtung der Schlitze 62 verschoben werden können. Nach Freigabe des Schiebers kommen dann wiederum die Zapfen 61 zwischen zwei Zähne 66 zu liegen und werden von diesen Zähnen in der gewählten Raststellung formschlüssig festgehalten. Dabei legen sich die keilförmig aufeinander zulaufenden Flanken der Zähne 66 unter der Kraft der Feder an zwei gegenüberliegende Stellen der Zapfen 61 an und drücken zugleich den Zapfen an die gegenüberliegende Flanke des Schlitzes 62, wodurch eine spielfreie Halterung der Zapfen 61 gewährleistet ist.

Der Schieber 64 ist in dem Kabelkanal 2 durch Führungsglieder 73 gehalten, welche die oberen und unteren Rander der Platten 65 übergreifen.

Wie insbesondere aus Fig. 3 ersichtlich, ist die rischplatte 6 an ihrem vorderen Rand mit einem Rechteckrohr 81 versehen, in dem eine Spindel 82 angeordnet ist, die an ihren Enden gegensinnige Gewinde 83 und 84 aufweist, bei denen es sich vorzugsweise um rrapezgewinde hoher Steigung handelt. Die Spindel 82 ragt beidseits aus dem Rechteckrohr 81 heraus und greift mit ihren überstehenden Abschnitten in vertikale Schlitze 85 ein, die zu diesem Zweck in den Innenwän den 86 der als Hohlprofile ausgebildeten Rahmenteile 5 angebracht sind. Die Spindel 82 endet beidseits in Zapfen 87 verminderten Durchmessers, auf die jeweils eine durch eine Mutter 89 gehaltene Scheibe 88 aufgesetzt ist. Die Scheiben 88 stützen sich jeweils an der Schulter zwischen dem Zapfen 87 und dem angrenzenden, mit Gewinde 83 bzw. 84 versehenen Abschnitt der Spindel 82 ab. Auf diesen Abschnitten befinden sich jeweils als Klemmstück dienende Blöcke 90, deren Querschnitt an den Querschnitt des Rechteckrohres 81 angepaßt ist,so daß sie mit Beringem Spiel in diesem Rohr unverdrehbar, aber in dessen Längsrichtung verschiebbar gehalten sind.Die Blöcke 90 weisen ein mit den Gewinden 83 bzw. 84 zusammenwirkendes Innengewinde auf. Gleichzeitig bilden diese Blöcke eine Lagerung für die Spindel 82. Es ist ersichtlich, daß durch Verdrehen der Spindel 82 die Blöcke 90 in Längsrichtung des Rechteckrohres 81 verschiebbar sind. Sie können daher symmetrisch in Richtung auf die an den Enden der Spindel 82 angebrachten Scheiben 88 bewegt werden, die als durch die Spindel 82 verbundene und damit ortsfeste Widerlager an den Innenseiten der Wände 86 der Rahmenteile 5 anliegen, während die Blöcke 90 als Klemmstücke an die Außenseiten dieser Wände angepreßt werden. Dadurch werden die Wände fest zwischen den Scheiben 88 und den Blöcken 90 eingespannt, so daß ein Verschieben der Spindel 82 in Längsrichtung der Schlitze 85 gegenüber den Rahmenteilen 5 nicht möglich ist und infolgedessen auch die Tischplatte an ihrem vorderen Rand gegenüber den Rahmenteilen 5 sicher gehalten ist. Um die Klemmwirkung der Anordnung noch zu erhöhen, können die Scheiben 5 an ihrer den Wänden 86 zugewandten Seite mit einer Zahnung oder Riffelung versehen sein, die sich in das Material der Wände einzugraben vermag.

Durch Drehen der Spindel 82 in entgegengesetzter Richtung lassen sich die Blöcke 90 von den Widerlagern 88 so weit entfernen, daß die Klemmung aufgehoben wird. Dann ist die Spindel 82 in Längsrichtung der Schlitze 85 zur Höhenverstellung der Tischplatte an ihrem vorderen Rand verschiebbar. Durch Anziehen der Klemmeinrichtung läßt sich dann der vordere Rand der Tischplatte in jeder beliebigen Höhe Peststellen. Es ist ersichtlich, daß diese Anordnung eine stufenlose Verstellung ermöglicht, im Gegensatz zu der gerasteten Verstellung der Tischplatte am hinteren Rand.

Wenn eine Höhenverstellung der Tischplatte nicht oft zu erwarten ist, kann es ausreichend sein, die Spindel 82 an einer zugänglichen Stelle in einer Weise auszubilden, die das Ansetzen eines Werkzeuges ermöglicht. Denkbar ist das Anbringen von Abflachungen, die das Ansetzen eines Schlüssels ermöglichen,oder das Anbringen einer

Querbohrung, die das Einstecken eines hebelartigen Handgriffes gestattet. Es ist natürlich auch möglich, die Spindel 82 mit einem radial abstehenden Handgriff zu versehen, der jederzeit eine Betätigung der Spindel 82 gestattet. Bei dem dargestellten Ausführungsbeispiel ist ein solcher Handgriff 91 mit der Spindel 82 über eine nur schematisch angedeutete Ratsche 92 verbunden, die in ihrer Wirkungsrichtung umstellbar ist. Zu diesem Zweck ist der Handgriff 91 um 90° abgewinkelt und um seinen zur Spindel 82 radialen Abschnitt 93 um 180° schwenkbar. In ihrer Wirkungsrichtung umstellbare Ratschen sind in vielen Ausführungsformen bekannt und finden insbesondere bei Werkzeugen Verwendung, die zur Übertragung einer Drehbewegung an Stellen dienen, die eine nur geringe Schwenkung des Werkzeuges zulassen. Die Verwendung einer solchen Ratsche bei der beschriebenen Klemmvorrichtung hat den besonderen Vorteil, daß bei der Herstellung nicht darauf geachtet zu werden braucht, welche Stellung der Handhebel einnimmt, wenn die volle Klemmung erreicht ist, weil durch Hin- und Herbewegung des Handhebels in jedem Fall die gewünschte Klemmung erzielt werden kann und danach der Handhebel in eine Stellung gebracht werden kann, in der er nicht hinderlich ist, insbesondere an der Unterseite der Tischplatte anliegt, wie es in der Zeichnung dargestellt ist.

Die beschriebenen Arretierungsmittel machen es möglich, die Höhe der Tischplatte am vorderen und am hinteren Rand unabhängig voneinander zu verstellen, so daß die Tischplatte stets in die gewünschte Lage gebracht werden kann, indem die Höhe der Tischplatte an einem Rand verändert wird, indem sie um den festgehaltenen anderen Rand verschwenkt wird. Die bei dem beschriebenen Ausführungsbeispiel vorhandene Zapfenanordnung am hinteren Rand der Tischplatte läßt ein Verschwenken ohne weiteres zu, während die Verklemmung am vorderen Rand der Tischplatte etwas gelockert werden könnte, um die beim Schwenken auftretenden Reibungskräfte zu vermindern. Eine solche Verstellung fällt besonders dann leicht, wenn eine Federung vorhanden ist, die bestrebt ist, die Tischplatte stets in die oberste Stellung zu bringen, so daß es stets genügt, einen gewissen Druck auf die Tischplatte auszuüben, um die gewünschte Stellung zu erreichen. Zu diesem Zweck ist bei dem erfindungsgemäßen Tisch eine Federung vorgesehen, die das Gewicht der Tischplatte aufzunehmen in der Lage ist.

Bei dem in den Fig. 1 bis 6 dargestellten Ausführungsbeispiel umfaßt die Federung eine Drehstabfeder 11, die in Rohrabschnitten 12 gelagert die sich an der Unterseite einer Montageplatte 13 befinden, beispielsweise daran angeschweißt sind. Die Enden 14 der Drehstabfeder 11 ragen aus den Rohrabschnitten 12 heraus und tragen jeweils einen Arm 15, der an seinem Ende mit einer Gleitrolle 16 versehen ist. Die Gleitrollen 16 sind jeweils auf einem in das Ende des Armes 15 eingeschraubten Achsbolzen 17 gelagert.

Die Drehstabfeder 11 hat einen quadratischen Querschnitt, und es weisen die Arme 15 an ihren mit der Drehstabfeder 11 verbundenen Enden entsprechende quadratische Aussparungen auf, von denen jeweils ein Schlitz 16 bis zum benachbarten Ende des Armes 15 läuft. Im Bereich dieses Schlitzes sind Klemmschrauben 19 angeordnet, die ein Festklemmen der Arme 15 auf den Enden 14 der Drehstabfeder 11 gestatten. Die Aussparungen in dem Arm 15 sind derart angeordnet, daß sich eine Diagonale in Längsrichtung des Armes 15 erstreckt. Im Bereich des Schlitzes zwischen den beiden Rohrabschnitten 12 befindet sich auf der Drehstabfeder 11 ein weiterer Arm 21, der sich von der am Rand der Montageplatte 13 angeordneten Drehstabfeder 11 parallel zur

Montageplatte 13 erstreckt und nahe dem der Drehstabfeder 11 gegenüberliegenden Rand dieser Montageplatte endet. Dieser Arm 21 ist an seinem freien Ende mit einer Stellschraube 22 versehen, die sich an der benachbarten Seite der Montageplatte 13 abstützt. Zur Befestigung an der Drehstabfeder 11 ist der Arm 21 ebenfalls mit einer quadratischen Aussparung 23 (Fig. 6) versehen, jedoch erstrecken sich zwei Seitenflächen dieser Aussparung parallel zur Längsrichtung des Hebels 21. Der Hebel 21 ist in seiner Lage durch eine auf die Drehstabfeder 11 drückende Stellschraube 24 gehalten.

Durch die unterschiedliche Anordnung der Aussparungen in den Hebeln 15 und 21 schließen die Arme 15 und 21 bei entspannter Drehstabfeder 11 einen Winkel von 45° ein. In der in den Fig. 2 und 3 dargestellten, gestreckten Lage, die auch der in Fig. 1 dargestellten Betriebslage bei abgesenkter Tischplatte 6 entspricht, steht also die Drehstabfeder 1 unter Spannung. Diese Spannung ist so bemessen, daß die von den Enden der beiden Arme 15, die mit den Gleitrollen 16 an der Unterseite der Tischplatte 6 anliegen, wie es Fig. 1 zeigt, auf die Unterseite der Tischplatte 6 ausgeübte Kraft etwas größer ist als das Gewicht der Tischplatte. Die Stellschraube 22 ermöglicht es, durch Verändern der Lage des mittleren Armes 21 gegenüber der Montageplatte 13 und damit auch gegenüber den Betriebsstellungen der äußeren Arme 15 die Federkraft zu verändern und beispielsweise an Tischplatten verschiedener Größe oder an Tischplatten aus unterschiedlichem Material anzupassen, so daß die gleiche Federanordnung für Tische unterschiedlicher Ausführung verwendbar ist.

Wie aus Fig. 1 ersichtlich, ist die beschriebene Federanordnung mit der Montageplatte 13 an der Unterseite des Holmes 2 befestigt. Die an den Enden der Drehstabfeder 11 angebrachten Arme 15 haben eine solche Längs, daß sie mit den Gleitrollen 16 etwa in der Längsmitte der Tischplatte an deren Unterseite snliegen. Dadurch ist die Tischplatte im wesentlichen längs einer durch den Schwerpunkt verlaufenden Achse abgestützt, so daß sie leicht in die gewünschte Lage überführt werden kann. Fig. 1 zeigt auch in strichpunktierten bzw. gesträchelten Linien die Stellungen der Arme 15, welche den Stellungen 7 bzw. 8 der Tischplatte 2 entsprechen.

Wie bereits erwähnt, ist es für eine gute Handhabung der Tischplatte von Bedeutung, daß die Drehstabfeder "möglichst weich" ist, d.h. eine möglichst konstante Kraft Drehstabfeder schon eine in dieser Hinsicht günstige Charakteristik hat, kann die Charakteristik der Drehstabfeder noch dadurch verbessert werden, daß sie als Blattführungsbeispiel, besteht die Drehstabfeder 17, wie aus Fig. 4 ersichtlich, aus sechs übereinanderliegenden Blattfedern 31, die allein durch die Öffnungen in den aufgesteckten Armen 15 und 21 zum Paket zusammengehalten werden.

Bei der in den Fig. 7 und 8 dargestellten Ausführungsform einer Federung für einen Tisch nach der Erfindung ist die Drehstabfeder 41 wiederum an der Unterseite einer Montageplatte 43 befestigt, die ihrerseits dazu bestimmt ist, am Gestell eines Tisches befestigt zu werden, wie es bei dem zuvor beschriebenen Ausführungsbeispiel der Fall ist.

Die Drehstabfeder 41 besteht hier aus einem Stab mit kreisrundem Querschnitt, der beispielsweise einen Durchmesser von 8 mm haben kann. Die Drehstabfeder 41 ist in diesem Fall nicht in Rohrabschnitten, sondern in Lagerböcken 42 gelagert, die an der Unterseite der Montageplatte 43 angebracht, beispielsweise wieder engeschweißt sind. Die Lagerböcke sind jedoch in einer zur Montageplatte 43 parallelen Ebene geteilt, so daß eine Art Lagerdeckel 141 entstehen, die mittels Schrauben 242 mit den mit der Montageplatte 43 verbundenen Abschnitten der Lagerböcke 42 verbunden sind und das Einlegen der Drehstabfeder 41 in die offenen Lagerböcke gestatten. Die an den Enden der Drehstabfeder 41 angebrachten Arme 45 werden bei dieser Ausführungsform der Erfindung einfach von abgewinkelten Enden des Federstabes gebildet, die ihrerseits an ihren Enden nochmals abgewinkelt sind, so daß zu dem an der Montageplatte 43 gelagerten Abschnitt der Drehstabfeder 41 parallele Achsschenkel 47 entstehen, auf denen Gleitrollen 46 angeordnet sind.

Im Bereich ihrer Mitte weist die Drehstabfeder einen U-förmig gebogenen Abschnitt 51 auf, der sich bei betriebsmäßig vorgespannter Feder etwa in der gleichen Ebene befindet wie die Arme 45, sich jedoch in zu diesen Armen entgegengesetzter Richtung erstreckt und mit einem leicht aus dieser Ebene abgewinkelten Ende 52 an der ihm zugewandten Seite der Montageplatte anliegt. Durch Änderung des Winkels, den das Ende 52 mit dem übrigen Teil des U-förmig abgewinkelten Abschnittes 51 bildet, kann die Vorspannung der Feder beeinflußt werden.

Es ist ersichtlich, daß diese Federanordnung sich durch einen besonders einfachen Aufbau auszeichnet und im übrigen in der gleichen Weise verwendet werden kann wie die Federanordnung nach den Fig. 4 bis 6.

Bei Federanordnungen für Tische üblicher Größe kann die Montageplatte eine Grundfläche von etwa 100 x 260 mm² aufweisen. Die Federarme können eine Länge von etwa 300 mm haben und es ergibt sich für den Armabstend ebenfalls ein Wert von etwa 300 mm. Während bei Verwendung von massivem Rundmaterial zur Herstellung der Drehstabfeder ein Durchmesser von 8 mm im allgemeinen ausreicht, hat sich für die Verwendung eines quadratischen Blattfederpaketes ein Stabquerschnitt mit 12 mm Seitenlänge als zweckmäßig erwiesen. Allgemein werden sich jedoch diese Abmessungen nach den Eigenschaften des für die Drehstabfeder verwendeten Materials, der Tischgröße, der Form und Anbringung der Federanordnung sowie den aufzunehmenden Kräften richten müssen.

Es versteht sich, daß die Erfindung nicht auf die dargestellten Ausführungsbeispiele beschränkt ist, sondern Abweichungen davon möglich sind, ohne den Rahmen der Erfindung zu verlassen. So wäre es ohne weiteres möglich, die Drehstabfeder an der Unterseite der Tischplatte zu befestigen und mit Armen zu versehen, die sich an nach oben gewandten Flächen des Tischgestelles abstützen, beispielsweise an einem unterhalb der Tischplatte angeordneten Träger. Auch wäre es denkbar, die Drehstabfeder zur Bildung der Arme ausschließlich an ihren Enden abzuwinkeln, so daß sie nur zwei Arme aufweist. Wenn eine symmetrische Anordnung gewünscht wird, wie in den Ausführungsbeispielen, könnten beispielsweise zwei solcher Federn in einer zueinander symmetrischen Lage verwendet werden. Anstelle von Rollen könnten die Arme an ihren Enden auch mit Gleitschuhen versehen werden. Werden abgewinkelte Enden der Drehstabfeder als Arme verwendet, könnten solche Arme an einem in der Höhe verstellbares Widerlager anliegen, anstatt selbst mit einer Stellschraube versehen zu sein. Auch die Arretierung der Tischplatte kann in abweichender Weise erfolgen. Insbesondere wäre es möglich, an zwei gegenüberliegenden Rändern der Tischplatte gleichartige Arretierungsmittel vorzusehen. Dabei werden die zu wählenden Anordnungen in erheblichem Maße von der Ausbildung des Tischgestelles abhängen, von dessen Art die Erfindung unabhängig ist.

## Patentansprüche

1. Tisch mit einer gegenüber dem Tischgestell in der Höhe und/oder der Neigung verstellbaren Tischplatte (6) und einer am Tischgestell befestigten Drehstabfeder (11), an der mindestens zwei radiale Arme (15, 21) angebracht sind, von denen sich der eine am Tischgestell und der andere an der Unterseite der Tischplatte (6) abstützt um deren Gewicht auszugleichen, dadurch gekennzeichnet, daß die Tischplatte (6) an ihrem Rand durch lösbare Rasten und/oder Klemmen mit dem Tischgestell verbunden ist, daß die lösbaren Rasten und/oder Klemmen an einem Rand der Tischplatte mindestens einen sich parallel zur Plattenebene und senkrecht zu diesem Rand erstreckenden Zapfen (61) und an einem an diesen Rand angrenzenden anderen Rand weitere sich zu letzterem Rand senkrecht erstreckende Zapfen (87) aufweisen, die jeweils in einen vertikalen Schlitz (62, 85) eines angrenzenden Hohlprofiles (2, 5) des Tischgestelles eingreifen und mit Einrichtungen zum Arretieren der Tischplatte (6) in der gewählten Stellung zusammenwirken.

2. Tisch nach Anspruch 1, dadurch gekennzeichnet, daß an den Enden der Drehstabfeder (11) zwei zueinander parallele, an dem gleichen Bauteil (6) des Tisches anliegende Arme (15) angebracht sind und die Drehstabfeder im Bereich ihrer Mitte einen am anderen Bauteil (2) anliegenden Arm (21) aufweist.

3. Tisch nach Anspruch 1 oder 2, dadurch gekennzeichnet, daß die Drehstabfeder (11) an einem zu einem Rand der Tischplatte (6) parallelen Teil (2) des Tischgestelles befestigt ist und wenigstens einen bis zu der zu dem genannten Rand parallelen Mittellinie der Tischplatte reichendem Arm (15) aufweist.

4. Tisch nach Anspruch 3, dadurch gekennzeichnet, daß das Tischgestell zwei ßeitenwangen (1) und einen vorzugsweise als Kabelkanal ausgebildeten, die Seitenwangen verbindenden Holm (2) aufweist und die Drehstabfeder (11) an der Unterseite dieses Holmes beiestigt ist.

5. Tisch nach einem der vorhergehenden Ansprüche, dadurch gekennzeichnet, daß der mindestens eine Arm (15), der sich an dem gegenüber der Drehstabfeder (11) beweglichen Bauteil (6) des Tisches abstützt, an seinem Ends mit einer Gleitrolle (16) versehen ist.

6. Tisch nach einem der vorhergehenden Ansprüche, dadurch gekennzeichnet, daß der mindestens eine Arm (21), der sich an dem Bauteil (2) des Tischss abstützt, an dem die Drehstabfeder (11) befestigt ist, mit einer Stellschraube (22) versehen ist, die an diesem Bauteil anliegt und ein Einstellen der Federspannung ermöglicht.

7. Tisch nach einem der vorhergehenden Ansprüche, dadurch gekennzeichnet, daß die Drehstabfedern (11) in einem an der Unterseite einer Montageplatte (13) befestigten Trägerrohr (12) gelagert ist und an ihren aus dem Trägerrohr herausragenden Enden (14) je einen Arm (15) trägt.

8. Tisch nach Anspruch 7, dadurch gekennzeichnet, daß die an den Enden der Drehstabfeder (11) angebrachten Arme (15) zueinander parallel verlaufen und das Trägerrohr (12) im Bereich seiner Mitte einen Schlitz aufweist, aus dem ein an der Drehstabfeder (11) befestigter weiterer Arm (21) herausragt, der sich mit einer Stellschraube an der Unterseite der Montageplatte (13) abstützt.

9. Tisch nach einem der vorhergehenden Ansprüche, dadurch gekennzeichnet, daß die Drehstabfeder (11) von einem Paket aufeinanderliegender Blattfedern (31) gebildet wird und die Arme (15, 21) dem Querschnitt der Drehstabfeder (11) angepaßte Öffnungen (23) aufweisen und auf die Drehstabfeder aufgesteckt und darauf durch Klemmen gehalten sind.

10. Tisch nach einem der Ansprüche 1 bis 8, dadurch gekennzeichnet, daß die Arme (45) unmittelbar von abgewinkelten Abschnitten der Drehstabfeder (41) gebildet werden.

11. Tisch nach einem der vorhergehenden Ansprüche, dadurch gekennzeichnet, daß in dem Hohlprofil (2), in das der sich parallel zur Plattenebene erstreckende Zapfen (61) eingreift, ein horizontal verstellbarer Schieber (64) geführt ist, der einen Raststellungen definierenden, gezahnten Rand aufweist und in seiner Ruhestellung mit zwei benachbarten Zähnen (66) den Zapfen (61) umgreift.

12. Tisch nach Anspruch 11, dadurch gekennzeichnet, daß die Zähne (66) ein dreieckiges Profil haben und der Schieber (64) in Richtung auf seine Ruhestellung federnd vorgespannt ist.

13. Tisch nach Anspruch 11 oder 12, dadurch gekennzeichnet, daß der Schieber (64) im Inneren eines an den hinteren Rand der Tischplatte (6) angrenzenden Kabelkanals (2) angeordnet ist.

14. Tisch nach einem der vorhergehenden Ansprüche dadurch gekennzeichnet, daß die sich parallel zu einem Rand der Tischplatte (6) erstreckenen Zapfen (87) von den Enden einer Spindel (82) gebildet werden, die an ihren Enden Gewinde (83, 84) aufweist, die mit entsprechenden Gewinden in unverdrehbar geführten Klemmstücken (90) zusammenwirken, die durch Verdrehen der Spindel (82) in Richtung auf ein gegenüber der Spindel unverschiebbares Widerlager (88, 89) bewegbar sind, wobei sich jeweils das Widerlager auf der einen und das Klemmstück auf der anderen Seite der den Schlitz (85) aufweisenden Wandung (86) des zugeordneten Hohlprofiles (5) befindet.

15. Tisch nach Anspruch 14, dadurch gekennzeichnet, daß die Spindel (82) in einem am Rand der Tischplatte (6) angebrachten Rechteckrohr (81) angeordnet ist und die Klemmstücke von in dem Rechteckrohr geführten Blöcken (90) gebildet werden, während die Widerlager (88, 89) an den in die Hohlprofile (5) des Tischgestelles ragenden Enden der Spindel (82) angebracht sind.

16. Tisch nach Anspruch 14 oder 15, dadurch gekennzeichnet, daß die Spindel im Bereich ihrer Mitte mit einem radial abstehenden Handgriff (91) versehen ist, der mit der Spindel über eine in ihrer Wirkungsrichtung umstellbare Ratsche (92) verbunden ist.

## Claims

1. Table having a table plate (6) which can be adjusted in height and/or in inclination relative to the table stand, and a torsion-bar spring (11) which is fixed on the table stand and to which are attached at least two radial arms (15, 21), of which one is supported on the table stand and the other on the underside of the table plate (6) in order to balance their weight, characterized in that the table plate (6) is connected at its edge to the table stand by detachable retainers and/or clamps, that the detachable retainers and/or clamps, at an edge of the table plate, have at least one pin (61), extending parallel to the plate plane and perpendicular to this edge, and, at another edge adjoining this edge, have further pins (87) which extend perpendicular to this other edge, in each case engage into a vertical slot (62, 85) of an adjoining hollow section (2, 5) of the table stand and interact with devices for locking the table plate (6) in the selected position.

2. Table according to Claim 1, characterized in that two arms (15) which are parallel to one another and sit against the same component (6) of the table are attached to the ends of the torsion-bar spring (11), and the torsion-bar spring, in its centre area, has an arm (21) which sits against another component (2).

3. Table according to Claim 1 or 2, characterized in that the torsion-bar spring (11) is fixed to a table stand part (2), parallel to an edge of the table plate (6), and has at least one arm (15) which reaches as far as the table plate centre line parallel to the said edge.

4. Table according to Claim 3, characterized in that the table stand has two side cheeks (1) and a spar (2) preferably made as a cable duct and connecting the side cheeks, and the torsion-bar spring (11) is fixed to the underside of this spar.

5. Table according to one of the preceding claims, characterized in that at least one arm (15), which is supported on the component (6) which can move relative to the torsion-bar spring (11), im provided with a sliding roller (16) at its end.

6. Table according to one of the preceding claims, characterized in that at least one arm (21), which is supported on the component (2) of the table, on which the torsion-bar spring (11) is fixed, is provided with an adjusting screw (22) which sits against this component and enables the spring tension to be set.

7. Table according to one of the preceding claims, characterized in that the torsion-bar spring (11) is mounted in a support tube (12) fixed to the underside of a mounting plate (13) and supports in each case one arm (15) at its ends (14) projecting out of the support tube.

8. Table according to Claim 7, characterized in that the arms (15) attached to the ends of the torsion-bar spring (11) run parallel to one another, and the support tube (12), in its centre area, has a slot out of which a further arm (21) projects which is fixed to the torsionbar spring (11) and is supported with an adjusting screw on the underside of the m nting plate (13).

9. Table according to one of the preceding claims, characterized in that the torsion-bar spring (11) is formed by a stack of leaf springs (31) located one on top of the other, and the arms (15,21) have openings (23), adapted to the cross section of the torsion-bar spring (11), and are pushed onto the torsion-bar spring and held thereupon by clamps.

10. Table according to Claims 1 to 8, characterized in that the arms (45) are directly formed by angled sections of the torsion-bar spring (41).

11. Table according to one of the preceding claims, characterized in that, in the hollow section (2) into which the pin (61) engages which extends parallel to the plate plane, a horizontally displaceable slide (64) is guided which has a toothed edge defining catch positions and, in its initial position, grips with two adjacent teeth (66) around the pin (61).

12. Table according to Claim 11, characterized in that the teeth (66) have a triangular section and the slide (64) is pre-tensioned in spring-mounted manner towards its initial position.

13. Table according to Claim 11 or 12, characterized in that the slide (64) is arranged inside a cable duct (2) adjoining the rear edge of the table plate (2).

14. Table according to one of the preceding claims, characterized in that the pins (87) extending parallel to an edge of the table plate (6) are formed by the ends of a spindle (82) which has threads (83, 84) at its ends, which threads interact with corresponding threads in nonrotatably guided clamping pieces (90) which can be moved by turning the spindle (82) towards an abutment (88, 89) which cannot be displaced relative to the spindle, with in each case the abutment being located on one side and the clamping piece being located on the other side of the wall (86) of the allocated hollow section (5), which wall (86) has the slot (85).

15. Table according to Claim 14, characterized in hat the spindle (82) is arranged in a rectangular tube (81) attached to the edge of the table plate (6), and the clamping pieces are formed by blocks (90) guided in the rectangular tube, while the abutments (88, 89) are attached to the ends of the spindle (82) which project into the hollow sections (5) of the table stand.

16. Table according to claim 14 or 15, characterized in that the spindle, in its centre area, is provided with a radially projecting handle (91) which is connected to the spindle via a ratchet (92) reversible in its direction of action.

## Revendications

1. Table comprenant un dessus de table (6) réglable en hauteur et/ou en inclinaison par rapport au châssis de table et un ressort à barre de torsion (11) qui est fixé sur le châssis de table et sur lequel sont agencés au moins deux bras radiaux (15, 21) dont l'un s'appuie sur le châssis de table et l'autre sur la face inférieure du dessus de table (6) pour contrebalancer son poids, caractérisée en ce que le dessus de table (6) est, à son bord, relié par des pinçages et/ou enclenchements détachables au châssis de table, et en ce que les pinçages et/ou enclenchements détachables presentent, sur un bord du dessus de table, au moins un tenon (61) qui s'étend parallèment au plan du dessus de table et perpendiculairement à ce bord et, sur un autre bord adjacent à ce bord, d'autres tenons (87) qui s'étendent perpendiculaire ment à cet autre bord, ces tenons pénétrant chacun dans une fente verticale (62, 85) d'un profilé creux adjacent (2, 5) du châssis de table et coopérant avec des dispositifs pour le blocage du dessus de table (6) dans la position choisie.

2. Table suivant la revendication 1, caractérisée en ce qu'aux extrémités du ressort à barre de torsion (11) sont agencés deux bras (15) mutuellement parallèles qui sont adjacents à la même pièce de construction (6) de la table et en ce que le ressort à barre de torsion présente, dans la zone de son milieu, un bras (21) adjacent à une autre pièce de construction (2).

3. Table suivant l'une ou l'autre des revendications 1 et 2, caractérisée en ce que le ressort a barre de torsion (11) est fixé sur une pièce (2) du châssis de table qui est parallèle à un bord du dessus de table (6) et en ce qu'il présente au moins un bras (15) qui va jusqu'à la ligne médiane du dessus de table qui est parallèle au bord precite.

4. Table suivant la revendication 3, caractérisée en ce que le châssis de table présente deux montants latéraux (1) et une traverse (2) qui est réalisée de préférence sous la forme d'un canal à câble et qui relie les montants latéraux et en ce que le ressort à barre de torsion (11) est fixe sur la face inférieure de cette traverse.

5. Table suivant l'une des revendications précédentes, caractérisée en ce que le ou les bras (15), qui s'appuient sur la pièce de construction (6) de la table qui est déplaçable par rapport au ressort à barre de torsion (11), sont pourvus a leur extrémité d'un galet de glissement (16).

6. Table suivant l'une des revendications précédentes, caractérisée en ce que le ou les bras (21), qui s'appuient sur la pièce de construction (2) de la table sur laquelle le ressort à barre de torsion (11) est fixé, sont pourvus d'une vis de réglage (22) qui est en appui sur cette pièce de construction et permet un ajustement de la tension de ressort.

7. Table suivant l'une quelconque des revendications précédentes, caractérisée en ce que le ressort à barre de torsion (11) est supporté dans un tube porteur (12) fixé sur la face inférieure d'une plaque de montage (13) et en ce qu'il porte un bras (15) à chacune de ses extrémités (14) qui font saillie en dehors du tube porteur.

8. Table suivant la revendication 7, caractérisée en ce que les bras (15) agencés aux extrémités du ressort à barre de torsion (11) s'étendent mutuelle ment parallèlement et en ce que le tube porteur (12) présente dans la zone de son milieu une fente en dehors de laquelle fait saillie un autre bras (21) qui est fixé sur le ressort à barre de torsion (11) et qui s'appuie par une vis de réglage sur la face inférieure de la plaque de montage (13).

9. Table suivant l'une des revendications précédentes, caractérisée en ce que le ressort à barre de torsion (11) est formé d'un groupe de ressorts à lame (31) superposés et en ce que les bras (15, 21) présentent des ouvertures (23), qui sont adaptées à la section transversale du ressort à barre de torsion (11), et sont emmanchés sur le ressort à barre de torsion et maintenus dessus par serrage.

10. Table suivant l'une des revendications 1 à 8, caractérisée en ce que les bras (45) sont formés directement par des sections repliées du ressort à barre de torsion (41).

11. Table suivant l'une des revendications précédentes, caractérisée en ce que, dans le profilé creux (2) dans lequel pénètre le tenon (61) qui s'étend parallèlement au plan du dessus de table, est guidé un coulisseau (64) réglable horizontalement qui présente un bord denté, définissant des positions d'enclenchement, et entoure le tenon (61) de deux dents voisines (66) dans sa position de repos.

12. Table suivant la revendication 11, caractérisée en ce que les dents (66) ont un profil triangulaire et en ce que le coulisseau (64) est préalablement tendu de manière élastique en direction de sa position de repos.

13. Table suivant l'une ou l'autre des revendications 11 et 12, caractérisée en ce que le coulisseau (64) est agencé à l'intérieur d'un canal à câble (2) adjacent au bord arrière du dessus de table (6).

14. Table suivant l'une des revendications précédentes, caractérisée en ce que les tenons (87) qui s'étendent parallèlement à un bord du dessus de table (6) sont formés par les extrémités d'un axe (82) qui présente à ses extrémités des filets (83, 84) qui coopèrent avec des filets correspondants dans des pièces de pinçage (90) qui sont guidées de manière à ne pas pouvoir pivoter et qui, par rotation de l'axe (82), sont déplaçables en direction d'une butéée (88, 89) indeplaçable par rapport à l'axe, la butée se trouvant chaque fois sur l'une des faces de la paroi (86) du profilé creux adjoint (5) qui présente la fente (85), la pièce de pinçage se trouvant sur l'autre face.

15. Table suivant la revendication 14, caractérisée en ce que l'axe (82) est agencé dans un tube à section quadrangulaire (81) agencé sur le bord du dessus de table (6) et en ce que les pièces de pinçage sont formées par des blocs (90) guidés dans le tube à section quadrangulaire, tandis que les butées (88, 89) sont agencées sur les extrémités de l'axe (82) qui font saillie dans les profilés creux (5) du châssis de table.

16. Table suivant l'une ou l'autre des revendications 14 et 15, caractérisée en ce que l'axe est pourvu, dans la zone de son milieu, d'une poignée faisant saillie radiale ment (91) qui est reliée à l'axe par l'intermédiaire d'un cliquet (92) déplaçable dans son sens d'action.
